# EUROPÄISCHE PATENTSCHRIFT

(11) **EP 0 461 228 B1**
(45) Veröffentlichungstag und Bekanntmachung des Hinweises auf die Patenterteilung: **31.08.1994**
(21) Anmeldenummer: 91901274.0
(22) Anmeldetag: 21.12.1990
(51) Int. Cl.: A47C 1/032

(54) **SYNCHRONVERSTELLEINRICHTUNG FÜR BÜROSTÜHLE ODER DERGLEICHEN**
SYNCHRONOUS ADJUSTING DEVICE FOR OFFICE CHAIRS OR THE LIKE
DISPOSITIF DE REGLAGE SYNCHRONE POUR CHAISES DE BUREAU OU ANALOGUES

(30) Priorität: 29.12.1989 DE 3943282
(43) Veröffentlichungstag der Anmeldung: 18.12.1991
(62) Teilanmeldung aus: 93113055.3
(73) Patentinhaber: Wilkhahn Wilkening + Hahne GmbH + Co., D-31848 Bad Münder (DE)
(72) Erfinder: ROERICHT, Hans, D-7900 Ulm (DE); FLEISCHMANN, Horst, D-8000 München 40 (DE); BIGGEL, Franz, D-7988 Wangen (DE); SCHMITZ, Burkhard, D-7900 Ulm (DE)
(74) Vertreter: Patentanwälte Eisele, Otten & Roth
(86) Internationale Anmeldenummer: DE9000994
(87) Internationale Veröffentlichungsnummer: WO9109554

(56) Entgegenhaltungen:
- EP-A- 309 804
- WO-A-83/03957
- DE-U- 8 629 091
- GB-A- 724 305
- US-A- 1 888 471
- US-A- 4 877 291

## Beschreibung

### Stand der Technik

Die Erfindung geht aus von einer Synchronverstelleinrichtung für Bürostühle, Sitzmöbel o. dgl. nach der Gattung des Hauptanspruchs.

Bei Bürostühlen versteht man unter dem Begriff der Synchronmechanik die Einrichtung einer kombinierten bzw. abhängigen Rückenverstellung und Sitzverstellung, d. h. die Verstellung der Rückenneigung hat grundsätzlich auch eine Verstellung der Sitzfläche zur Folge.

Bekannte Bürostühle weisen einen relativ komplizierten mechanischen Aufbau auf, der von einer Vielzahl von Anlenkpunkten geprägt ist, um den Bewegungsablauf zwischen Sitzteil und Rückenteil zu koordinieren. Dabei soll die Neigungsverstellung des Rückenteils derart erfolgen, daß ein mit zunehmender Neigung wachsender Gegendruck bzw. ein entsprechendes Gegenmoment erzeugt wird. Die synchrone d. h. gleichzeitige Verstellung des Sitzteils dient der Anpassung des Stuhls an die Ergonometrie der Benutzerperson. Für die Verstellung werden meist zusätzlich Druckaggregate zur Beeinflussung und Dämpfung der einzelnen Bewegungen eingesetzt.

Ein besonderes Problem bei bekannten Bürostühlen liegt darin, daß diese im allgemeinen auf das Gewicht bzw. die Größe der Benutzerperson eingestellt werden müssen. Eine große und schwere Benutzerperson übt auf das Rückenteil eine wesentlich größere Kraft aus als eine leichtere und kleinere Benutzerperson. Das gleiche gilt für die Belastung des Sitzteils, dessen Bewegung mit der Bewegung des Rückenteils verbunden ist.

Aus der US-A-4 877 291 (Taylor) ist eine gattungsgemäße Stuhlmechanik bekannt geworden. Diese Stuhlmechanik funktioniert nach dem bekannten Prinzip von Garten-Liegestühlen, d. h. das Sitzteil ist an zwei Hebeln aufgehängt und nach Art einer Parallelogrammführung verschwenkbar. Dabei ist ein vorderer Hebel an einer Sitzlehne und ein hinterer Hebel an einem Stuhlgestell derart befestigt, daß sich eine aufgehängte Parallelogrammführung ergibt. Diese Mechanik hat den Nachteil, daß das Sitzteil bei einer entsprechend starken Auslenkung des Rückenteils über eine Strecklage durchschwingen kann, so daß es zu einer nicht begrenzten Strecklage kommt. Dies ist für einen üblichen Bürostuhl negativ, da andere Begrenzungseinrichtungen zur Rückenneigungsverstellung vorzusehen sind.

### Vorteile der Erfindung

Der Erfindung liegt die Aufgabe zugrunde, die zum Stand der Technik geschilderten Nachteile zu vermeiden bzw. eine Stuhlmechanik als Synchronmechanik vorzuschlagen, die äußerst einfach und wirksam aufgebaut ist, d. h. die wenig mechanische Mittel aufweist und ggf. auf zusätzliche Kraftspeicher und Druckaggregate verzichten kann.

Diese Aufgabe wird ausgehend von einer Verstelleinrichtung der einleitend bezeichneten Art erfindungsgemäß durch die kennzeichnenden Merkmale des Anspruchs 1 gelöst.

In den Unteransprüchen sind weitere vorteilhafte und zweckmäßige Weiterbildungen der Erfindung zur Lösung der erfindungsgemäßen Aufgabe enthalten.

Der Erfindung liegt der Kerngedanke zugrunde, daß eine Rückstellbewegung des Rückenteils bei der Rückenlehnenverstellung in Abhängigkeit des Gewichts der Benutzerperson erfolgen muß. Dabei muß sich das Rückstellmoment automatisch mit der Vergrößerung der Neigung erhöhen, da der Hebelarm für das Drehmoment mit der Neigungsvergrößerung ständig zunimmt. Demzufolge muß auch das Gegenmoment mit Neigungsvergrößerung des Rückenteils ständig zunehmen.

Erfindungsgemäß wird ein solches Gegenmoment oder Rückstellmoment bei der Rückenneigungsverstellung zunächst dadurch erreicht, daß das Rückenteil in einem Höhenabstand gegenüber dem Sitzteil drehbar gelagert ist und eine zur Anlehnkraft der Benutzerperson im Rückenanlehnpunkt entgegenwirkende Rückstellkraft im unteren Bereich des Rückenteils einwirkt. Das Rückenteil wirkt demnach wie eine Wippe und wird vom Trägergestell ortsfest und drehbar gelagert. Die Rückstellkraft oder Gegenkraft im unteren Bereich des Rückenteils ergibt sich aus dem Gewicht der Benutzerperson, welches über die Verbindung des Sitzteiles mit dem Rückenteil und im vorderen Sitzbereich über die Auslenkung ein Gegenmoment bewirkt. Dabei wird das Gegenmoment um so größer, je größer die Neigung des Rückenteils ist. Dies ergibt sich aus den Hebelwirkungen durch die Auslenkung des oberen und unteren Teils des Rückenteils sowie des Sitzteils im vorderen Bereich im Zusammenhang mit den ortsfest gelagerten Drehpunkten.

Gemäß der Erfindung ist es deshalb vorgesehen, daß das Trägergestell im vorderen Bereich mit dem Sitzteil schwenkbar über einen Pendelhebel verbunden ist, der die bewegliche Lagerung des Sitzteils ermöglicht. Anstelle eines Pendelhebels kann der Vorderbereich des Sitzteils mit dem Trägergestell auch über eine Kulissenführung oder über eine Kurvenführung geführt sein.

Die Bewegung des vorderen Bereichs des Sitzteils wird synchron durch die Verstellung des Rückenteils bewirkt, wobei sowohl der vordere als auch der hintere Bereich des Sitzteils eine nach oben gerichtete Bewegung durchführt, die einen größer werdenden Hebelarm für das Rückstellmoment erzeugt.

In vorteilhafter Ausbildung der Erfindung ist vorgesehen, daß in der Normalstellung des Stuhls das Verbindungsgelenk zwischen Rückenteil und Sitzteil nahezu unterhalb des ortsfesten Lagers des Rückenteils am Trägergestell liegt, da in dieser Stellung nahezu kein Drehmoment auf das Rückenteil wirkt. Der untere Verbindungspunkt kann jedoch auch etwas vor der Lotrechten durch den Lagerpunkt liegen. Hierdurch stellt sich bei jeder Rückenteilbelastung unmittelbar ein Rückstellmoment durch die Sitzbelastung ein. Die Hebelarme am Rückenteil unterhalb und oberhalb des Lagerpunktes am Trägergestell sowie der Hebelarm am vorderen Anlenkpunkt des Sitzteils zum Trägergestell werden so gewählt, daß sich durch die Rückenteilbelastung stets eine Verstellung der Neigung der Rückenlehne bzw. des Rückenteils ergibt, da diese ja erwünscht ist. Dieser Neigungsverstellung des Rückenteils und die vorwärtsgerichtete Aufwärtsbewegung des vorderen Sitzteilbereiches sollen jedoch stets Rückstellmomente hervorrufen, die mit der Belastung des Sitzteils koordiniert werden.

Um die gewünschten Momente und Gegenmomente am Sitzteil zu erzielen, wird deshalb auch der vordere Bereich des Sitzteils über den Pendelhebel oder mittels einer Kulissenführung oder einer Kurvenführung so geführt, daß bei der Rückenteilbelastung eine aufwärts gerichtete Schwenkbewegung mit zunehmendem Gegenmoment eintritt. Dieser aufwärts gerichteten Schwenkbewegung tritt die Gewichtskraft der Benutzerperson entgegen, wodurch ein zusätzliches Rückstellmoment des Rückenteils erzeugt wird.

Vorteilhaft ist weiterhin, daß das Trägergestell aus einem schmalen länglichen Grundholm besteht, der unterhalb des Sitzteils angeordnet ist und sich über den hinteren Bereich des Sitzteils hinaus erstreckt. Am Ende des Grundholms ist eine bügelartige Quer-Verzweigung bzw. ein bogenartiger Bügel angebracht, der den Grundholm mit den beiden seitlichen Lagerpunkten für das Rückenteil verbindet. An diesen bogenförmigen Bügel können sich die beiden Armlehnen unmittelbar anschließen. Diese Ausführungsform hat den Vorteil, daß der Stuhl in seinen Seitenbereichen keine zusätzlichen Führungen oder Traggestelle aufweisen muß, die zu einem Verklemmen führen können. Weiterhin kann das Rückenteil stark gewölbt und ausgebuchtet ausgebildet sein, um eine möglichst weit nach hinten angeordnete Sitzposition der Benutzerperson zu ermöglichen. Schließlich wird hierdurch ein ansprechendes Design ermöglicht.

### Zeichnung

Weitere Einzelheiten der Erfindung sind in der Zeichnung dargestellt und in der nachfolgenden Beschreibung näher erläutert. Es zeigen
- Fig. 1: eine schematische Darstellung eines Bürostuhls mit 4-Punkt-Synchron-Verstelleinrichtung,
- Fig. 2: eine schematische Darstellung nach Fig. 1 mit unterschiedlicher Sitz- und Rückenteilverstellung,
- Fig. 3: ein abgewandeltes Ausführungsbeispiel mit alternativer Sitzteilführung,
- Fig. 4: ein erweitertes Ausführungsbeispiel nach Fig. 3.

### Beschreibung eines Ausführungsbeispiels

Der in der Fig. 1 dargestellte Bürostuhl 1 besteht aus einem ortsfesten Trägergestell 2 mit Stuhlsäule 3 und einem, im vorderen Stuhlbereich 4 hiermit verbundenen Sitzteil 5 sowie einem im hinteren Stuhlbereich 6 angelenkten Rückenteil 7. Das Sitzteil 5 ist über einen Pendelhebel 8 mit dem Trägergestell 2 gelenkig verbunden. Das Rückenteil 7 ist im ortsfesten Anlenkpunkt A mit dem Trägergestell 2 drehbar verbunden. Die gelenkige Verbindung zwischen dem Sitzteil 5 und dem Rückenteil 7 erfolgt im Gelenkpunkt B. Die ortsfeste Anlenkung des Pendelhebels 8 am Trägergestell 2 erfolgt im Punkt C. Die gelenkige Verbindung zwischen dem Pendelhebel 8 und dem Sitzteil 5 erfolgt im Punkt D (Hebelarm "c"). Die Gelenkpunkte A, B, C, D bilden die Grundlage für die 4-Punkt-Synchron-Verstelleinrichtung des Bürostuhls.

In Fig. 1 sowie in Fig. 2 sind die Hebelverhältnisse und Kräfteverhältnisse dargestellt. Diese werden wie folgt erläutert:
Die durch eine nicht näher dargestellte Benutzerperson auf das Rückenteil 7 ausgeübte Anlehnkraft 9 im Anlehnschwerpunkt 10 bewirkt ein um den Drehpunkt A gegen den Uhrzeigersinn gerichtetes Drehmoment 11, welches sich aus der aus dem Kräfteparallelogramm resultierenden Anlehnkraft 9' mal dem Hebelarm a (Abstand Punkt A zum Punkt 10) berechnet (Kraft 9' steht senkrecht zur Verbindungslinie 10-A). Dieses Drehmoment 11 bewirkt eine Kreisbewegung 12 des Punktes B entsprechend der Pfeildarstellung. Die Kreisbewegung vollzieht sich durch die ortsfeste Lagerung des Rückenteils 7 im Drehpunkt A. Der Abstand A - B ist mit "b" bezeichnet.

Die Kreisbewegung des Punktes B (Pfeil 12) bewirkt weiterhin, daß sich das Sitzteil 5 in Richtung Pfeil 13 in der Figur nach rechts bewegt. Durch die Anlenkung des Sitzteils 5 im ortsfesten Punkt C am Pendelhebel 8 führt der Punkt D eine nach oben gerichtete Kreisbewegung 14 mit dem Hebelarm "c" entsprechend Pfeil 14 durch. Wie in Fig.1 und 2 strichpunktiert dargestellt, hebt sich das Sitzteil 5 hierdurch in die Position 5'. Die Länge des Hebelarms des Pendelhebels 8 ist mit "c" angegeben.

In der Darstellung nach Fig. 1 befindet sich der Bürostuhl etwa in der neutralen Ausgangslage. Hierbei weisen die Lotrechten durch die Punkte A und B einen Abstand d > 0 auf. Dies hat zur Folge, daß bereits jegliche Belastung des Sitzteils 5 ein rückstellendes Moment erzeugt, welches als rückstellendes Drehmoment 11' eingezeichnet ist. Der Verbindungspunkt B soll auf jeden Fall unterhalb des Drehpunkts A (d = 0) oder in Fig. 1 rechts davon liegen (d ≧ 0), um ein rückstellendes Moment 11' bei Belastung des Sitzteils 5 zu erzeugen. Auch der horizontale Abstand "e" der Punkte C, D erzeugt ein zusätzliches Rückstellmoment.

In der Figur 1 und 2 ist das Körpergewicht 15 der Benutzerperson eingezeichnet. Dieses Körpergewicht 15 kann entsprechend der Darstellung in Fig. 1 in ein Kräfteparallelogramm mit den Kräften 15' und 15'' zerlegt werden, wobei die Kraft 15' in den Punkt B projeziert wird (gleicher Winkel α₁), und hierbei senkrecht auf der Verbindungslinie 10-B steht. Durch die Kraft 15' wird damit ein Gegendrehmoment 11' erzeugt, welches sich aus dem Betrag der Kraft 15' mal dem Hebelarm b ergibt. Wie aus Fig. 1 und 2 ersichtlich, wächst die Kraft 15' mit steigender Auslenkung des Rückenteils 7 nach hinten (Winkel α₁ → α₂), d. h. mit Vergrößerung des Abschnitts d. Das bedeutet, daß das Rückstellmoment 11', hervorgerufen durch das Körpergewicht 15 der Benutzerperson mit wachsender Rückenteilneigung β sich vergrößert, um dem sich stetig vergrößernden Moment 11 entgegenzuwirken. Dabei befindet sich die Rückstellkraft 15' stets als Senkrechte auf der Verbindungsstrecke 10-B. Gleichermaßen liegt die resultierende Kraft 15'' parallel zur Verbindungsstrecke 10-B. Im übrigen sind in Fig. 1 und 2 die jeweils versetzten Punkte bei der vergrößerten Rückenlehnenneigung 7' mit einer entsprechenden Apostrophierung gekennzeichnet.

Demzufolge wandert der Punkt B zum Punkt B', der Punkt D zum Punkt D' (Fig. 2). Die Punkte A und C bleiben ortsfest.

Bei der Erfindung wirkt demnach dem durch die Rückenkraft 9 sich einstellenden Drehmoment 11 ein durch die Gewichtskraft 15 sich einstellendes Gegenmoment 11' entgegen. Durch optimale Auslegung der Hebelarme a und b zur Erzeugung der Drehmomente 11, 11' sowie durch den Hebelarm c zur Erzeugung der Schwenkbewegung 14 kann eine optimale Abstimmung des Bürostuhls ohne zusätzliche Rückstellfeder erzielt werden. Der Hebelarm c wird stets kleiner als der Hebelarm b sein um bei Neigungsvergrößerung des Rückenteils 7 ein Durchknicken im Punkt B auszuschließen. Der Hebelarm c bildet dadurch in gestreckter Lage zur Verbindungslinie B-C eine weiche Neigungsbegrenzung. Die gestreckte Lage ist in Fig. 1 gestrichelt dargestellt mit der geraden Verbindungslinie B-C-D''. Mit dieser Anordnung wird ein Durchknicken der Rückenlehne vermieden, da die Verbindungspunkte B-C-D'' auf einer Linie (19'') liegen und somit der Punkt B nicht weiter um Punkt A drehen kann. Diese gestreckte Lage ist demnach die Grenzstellung des Stuhls, die sich aufgrund der Hebelverhältnisse selbst einstellt. Dabei wächst die Rückstellkraft bzw. das Rückstellmoment 11' mit zunehmender Rückenneigung, aufgrund der sich hierbei vergrößernden Hebelarme d' und e'. Dies führt zu einem progressiven Anstieg des Rückstellmoments und zu einer weichen Begrenzung der Rückenlehnenverstellung. Die Benutzerperson kann dabei durch einen leichten Beindruck im vorderen Sitzbereich den Rückstelleffekt unterstützen. Dies gilt insbesondere in der hinteren Rückenlehnenstellung 7'' mit großem Hebelarm e'' (s. Figur 1 und 2).

Der nach hinten gerichtete Bogen 16 des Trägergestells 2 dient sowohl mechanischen als auch sicherheitstechnischen Aspekten bezüglich einem Verklemmen an beweglichen Teilen. So besteht das ortsfeste Trägergestell aus einem unteren, mittig und symmetrisch unterhalb des Sitzteils 5 angeordneten Grundholm 17, der über eine Senkrechte durch den Drehpunkt A nach hinten hinaus ragt (Punkt 18) und von dessen Ende (Punkt 18) aus sich eine Art bügelförmige Verzweigung 16 nach oben hin zu den seitlichen Bereichen bzw. Punkten A des Rückenteils 7 erstreckt (s. insbesondere Figur 3 und 4).

In Figur 3 und 4 ist eine alternative Ausführungsform der Lagerung des vorderen Bereichs des Sitzteils 5 dargestellt. Anstelle der Führung des Punktes D um den ortsfesten Drehpunkt C mittels des Pendelhebels 8 mit dem Hebelarm c in Figur 1 und 2 wird im Ausführungsbeispiel nach Fig. 3 eine Rollenlagerung entlang einer Kurve 20 mit dem Mittelpunkt C und dem Radius c gewählt. Dabei ist das Sitzteil 5 mit einem Rollenbock 21 und einer Rolle 22 fest verbunden, die auf der ortsfesten Kurve 20 des Trägergestells 2 abrollt. Die Rolle 22 entspricht Punkt D in Fig. 1 und 2. Bei der Neigung des Rückenteils 7 in die Stellung 7' mit einer Drehung um den ortsfesten Drehpunkt A erfolgt wiederum eine Verschiebung des Punktes B in die Stellung B' entlang des Pfeils 12, so daß sich das Sitzteil von der Stellung 5 in die Stellung 5' anhebt und nach vorne verschiebt. Gleichzeitig wandert der Rollenbock 21 in die Stellung 21' nach vorn und die Rolle 22 bzw. Punkt D in die Stellung 22', D'. Die nach oben gerichtete Kurvenform 20 bewirkt demnach die gleiche Bewegung wie die Drehbewegung des Punktes D entlang der Kurve 14 in Fig. 1. Anstelle der Rollenlagerung 19 kann auch eine Kullissenführung in entsprechender Art vorgenommen werden.

In Fig. 1 bis 3 ist die gedachte Verbindungslinie B-D mit Bezugszeichen 19 eingezeichnet. Die Grenzstellung der Rückenverstellung ist erreicht, wenn die Punkte B-C-D'' auf einer Linie 19'' liegen, wobei der Punkt C in Fig. 3 als Mittelpunkt der Kurve 14 bzw. 20 anzusehen ist.

In der Ausführungsform nach Fig. 4 ist in Weiterbildung des Prinzips nach Fig. 3 ein nach hinten angeformtes Rückenteil 7 dargestellt, mit einer im unteren Bereich ausgebildeten Ausbuchtung 23. Durch diese Ausbuchtung 23 kann die Benutzerperson sich noch weiter nach hinten in den Stuhl setzen, so daß der schematisch dargestellte Hüftdrehpunkt 24 einer Benutzerperson näher zum Drehpunkt B gelangt. Hierdurch wird der sogenannte "Hemd-Auszieheffekt" auf ein Minimum reduziert.

Weiterhin ist in Fig. 4 an der Stuhsäule 3 ein Stuhlkreuz 25 angedeutet.

Die Erfindung nach den Figuren 1 bis 4 läßt sich prinzipiell ohne jegliche Dämpfungsmittel oder auch Rückstellmittel verwenden. Dies ergibt sich - wie beschrieben - aus dem Drehmoment 11 durch die Rückenkraft 9 und dem Gegendrehmoment 11' aus der Gewichtskraft 15.

## Patentansprüche

1. Synchronverstelleinrichtung eines Bürostuhls, Sitzmöbels o. dgl. mit einem ortsfesten Trägergestell (2), einem im vorderen Stuhlbereich hiermit verbundenen Sitzteil (5) und einem mit dem Sitzteil (5) verbundenen Rückenteil (7), wobei das Sitzteil (5) in seinem hinteren Bereich über ein Verbindungsgelenk (B) mit dem Rückenteil (7) drehbar verbunden ist und das Rückenteil (7) oberhalb des Verbindungsgelenks (B) am Trägergestell (2) in einem ortsfesten Lager (Lagerpunkt A) drehbar gelagert ist, mit einer weiterhin vorhandenen Anlenkung im vorderen Bereich des Sitzteils (5) an das Trägergestell (2) derart, daß bei einer Neigungsvergrößerung des Rückenteils (7) der vordere Anlenkpunkt (D) des Sitzteils (5) zum Trägergestell (2) und das hintere Verbindungsgelenk (B) des Sitzteils (5) zum Rückenteil (7) eine vorwärts und aufwärts gerichtete Schwenk- bzw. Kreisbewegung mit einer Horizontalverschiebung und Anhebung des Sitzteils (5) vollziehen, dadurch gekennzeichnet, daß der mit dem Sitzträger (5) festverbundene Anlenkpunkt (D) im vorderen Bereich des Sitzträgers (5) zum Trägergestell (2) unterhalb des Verbindungsgelenks (B) liegt, um eine bogenförmige Bewegung bei der Rückenteilauslenkung um einen festen (Fig. 1, 2) oder im Raum befindlichen (Fig. 3, 4) Drehpunkt (C) zu vollziehen, wobei der Drehradius (c) um den Drehpunkt (C) kleiner ist als der Hebelarm (b) der Verbindung zwischen Verbindungsgelenk (B) und Lagerpunkt (A).

2. Einrichtung nach Anspruch 1, dadurch gekennzeichnet, daß die Verbindung zwischen Sitzteil (5) und ortsfestem Trägergestell (2) über einen Pendelhebel (8) mit dem Hebelarm (c) erfolgt, wobei der Pendelhebel (8) einerseits mit dem Trägergestell (2) über ein Gelenk (C) und andererseits mit dem Sitzteil (5) über ein Gelenk (D) verbunden ist, die den Hebelarm (c) bilden.

3. Einrichtung nach Anspruch 1 oder 2, dadurch gekennzeichnet, daß der obere Todpunkt (D'') des Anlenkpunktes (D) zwischen Sitzteil (5) und Trägergestell (2) auf einer Verlängerung einer Geraden (19'') durch die Punkte (B-C) liegt.

4. Einrichtung nach Anspruch 1 oder 2, dadurch gekennzeichnet, daß die Verbindung des Sitzteils (5) mit dem Trägergestell (2) über eine kreisförmige Kulissenführung oder Kurvenführung (20, 22) erfolgt, dessen Radius dem Hebelarm (c) entspricht.

5. Einrichtung nach Anspruch 2 oder 4, dadurch gekennzeichnet, daß die Führung des vorderen Bereichs des Sitzteils (5) durch die Verstellbewegung des Rückenteils (7) erfolgt, wobei sowohl der vordere als auch der hintere Bereich des Sitzteils (5) eine nach oben gerichtete Bewegung vollzieht.

6. Einrichtung nach Anspruch 1, dadurch gekennzeichnet, daß in der Normalstellung des Bürostuhls (1) das Verbindungsgelenk B nahezu unterhalb des ortsfesten Lagerpunktes A in einem Abstand d angeordnet ist, derart, daß sich bei einer Belastung des Rückenteils (7) mit dem Drehmoment (11) ein Rückstellmoment (11') aufgrund der Belastung des Sitzteils (5) einstellt.

7. Einrichtung nach einem der Ansprüche 2 bis 5, dadurch gekennzeichnet, daß in der Normalstellung des Stuhls der schwenkbare Anlenkpunkt D des vorderen Sitzteils an einem Pendelhebel (8), in einer Kulissenführung oder in einer Kurvenführung (20) geführt ist, wobei der Anlenkpunkt D bei Belastung des Rückenteils (7) eine aufwärts gerichtete Schwenkbewegung (Pfeil 14) durchführt.

8. Einrichtung nach einem oder mehreren der vorhergehenden Ansprüche, dadurch gekennzeichnet, daß das Trägergestell (2) aus einem Grundholm (17) besteht, der mittig unterhalb des Sitzteils (5) angeordnet ist und über den hinteren Bereich des Stuhls hinausragt und daß eine bügelartige Verzweigung (16) von dem hinteren Anlenkpunkt (18) des Grundholms (17) zu den beiden seitlichen, ortsfesten Anlenkpunkten A am Rückenteil (7) führt.

## Claims

1. Synchronous adjusting device of an office chair, seat or the like with a fixed support stand (2), a seat part (5) connected hereto at the front of the chair and a back rest (7) connected to the seat part (5), whereby the rear of the seat part (5) is rotatably connected to the back rest (7) by a connecting hinge (B) and the back rest (7) is rotatably mounted above the connecting hinge (B) on the support stand (2) in a fixed bearing (bearing point A), with a further hinge between the front of the seat part (5) and the support stand (2), such that on increasing the inclination of the back rest (7), the front hinge point (D) between the seat part (5) and the support stand (2) and the rear connecting hinge (B) between the seat part (5) and the back rest (7) perform a forwards and upwards directed swing or circular movement with a horizontal thrust and lifting of the seat part (5), characterized in that the hinge point (D) fixed to the seat support (5) lies between the front of the seat support (5) and the support stand (2) beneath the connecting hinge (B) in order to perform a rotating movement on swinging the back rest around a centre of rotation (C), that is fixed (Fig. 1, 2) or located in the room (Fig. 3, 4), whereby the radius of rotation (c) around the centre of rotation (C) is smaller than the lever arm (b) of the connection between the connecting hinge (B) and bearing point (A).

2. The device according to Claim 1, characterised in that the seat part (5) is connected to the fixed support stand (2) by a pendulum lever (8) with the lever arm (c), whereby the pendulum lever (8) is connected on one side to the support stand (2) by a hinge (C) and on the other side to the seat part (5) by a hinge (D), forming the lever arm (c).

3. The device according to Claim 1 or 2, characterised in that the upper dead centre (D'') of the hinge point (D) lies between the seat part (5) and the support stand (2) on an extension of a straight line (19'') through the points (B-C).

4. The device according to Claim 1 or 2, characterised in that the seat part (5) and support stand (2) are connected by a circular connecting link guide or curve guide (20, 22) the radius of which corresponds to the lever arm (c).

5. The device according to Claim 2 or 4, characterised in that the front of the seat part (5) is guided by the adjusting movement of the back rest (7), whereby both the front and back of the seat part (5) move in an upwards direction.

6. The device according to Claim 1, characterised in that in the normal position of the office chair (1) the connecting hinge B is positioned virtually beneath the fixed bearing point A at a distance d, such that on subjecting the back rest (7) to a torque (11) a restoring torque (11') results from the pressure on the seat part (5).

7. The device according to one of Claims 2 to 5, characterised in that in the normal position of the chair the rotatable hinge point D at the front of the seat part is guided in a connecting link guide or curve guide (20) by the pendulum lever (8), whereby on bearing pressure on the back rest (7) the hinge point D performs an upwards directed rotating movement (arrow 14).

8. The device according to one or several of the preceding Claims, characterised in that the support stand (2) comprises a base support (17) which is mounted centrally beneath the seat part (5) and extends beyond the rear of the chair and that a bow-like arm (16) leads from the rear hinge point (18) of the base support (17) to both fixed side hinge points A on the back rest (7).

## Revendications

1. Dispositif de réglage synchrone d'une chaise de bureau, d'un meuble à siège ou analogue, comportant un bâti (2) à poste fixe, un élément de siège (5) relié à celui-ci dans la zone avant de la chaise et un élément de dos (7) relié à l'élément de siège (5), l'élément de siège (5) étant relié de façon rotative dans sa zone arrière par l'intermédiaire d'une articulation de liaison (B) à l'élément de dos (7) et l'élément de dos (7) étant monté de façon rotative au-dessus de l'articulation de liaison (B) sur le bâti (2) dans un palier à poste fixe (point de palier A), comportant une articulation prévue en outre dans la zone avant de l'élément de siège (5) sur le bâti (2) de sorte que, lors d'une augmentation de l'inclinaison de l'élément de dos (7), le point d'articulation avant (D) de l'élément de siège (5) vers le bâti (2) et l'articulation de liaison arrière (B) de l'élément de siège (5) vers l'élément de dos (7) effectuent un mouvement pivotant ou circulaire dirigé vers l'avant et vers le haut avec un déplacement horizontal et un soulèvement de l'élément de siège (5),
caractérisé en ce que le point d'articulation (D) fixé au support de siège (5) dans la zone avant du support de siège (5) vers le bâti (2) est situé au-dessous de l'articulation de liaison (B), afin d'effectuer un mouvement courbe, lors de la course de l'élément de dos, autour d'un pivot (C) fixe (figures 1, 2) ou situé dans l'espace (figures 3, 4), le rayon de rotation (c) autour du pivot (C) étant plus petit que le bras de levier (b) de la liaison entre l'articulation de liaison (B) et le point de palier (A).

2. Dispositif selon la revendication 1,
caractérisé en ce que la liaison entre l'élément de siège (5) et le bâti (2) à poste fixe est obtenue par l'intermédiaire d'un levier oscillant (8) comportant le bras de levier (c), le levier oscillant (8) étant relié d'une part au bâti (2) par l'intermédiaire d'une articulation (C) et d'autre part à l'élément de siège (5) par l'intermédiaire d'une articulation (D), qui forment le bras de levier (c).

3. Dispositif selon l'une des revendications 1 ou 2,
caractérisé en ce que le point mort supérieur (D'') du point d'articulation (D) entre l'élément de siège (5) et le bâti (2) est situé sur un prolongement d'une droite (19'') passant par les points (B-C).

4. Dispositif selon l'une des revendications 1 ou 2,
caractérisé en ce que la liaison de l'élément de siège (5) au bâti (2) est effectuée par l'intermédiaire d'un guide à coulisse circulaire ou d'un guide à cames (20, 22), dont le rayon correspond au bras de levier (c).

5. Dispositif selon l'une des revendications 2 ou 4,
caractérisé en ce que le guidage de la zone avant de l'élément de siège (5) est effectué par le mouvement de réglage de l'élément de dos (7), aussi bien la zone avant, que la zone arrière, de l'élément de siège (5) effectuant un mouvement dirigé vers le haut.

6. Dispositif selon la revendication 1,
caractérisé en ce que dans la position normale de la chaise de bureau (1), l'articulation de liaison B est agencée presqu'au-dessous du point de palier fixe A à une distance d de sorte que, lors d'une contrainte de l'élément de dos (7) avec le moment de torsion (11), un moment de torsion arrière (11') est engendré en raison de la contrainte de l'élément de dos (5).

7. Dispositif selon l'une des revendications 2 à 5,
caractérisé en ce que dans la position normale de la chaise, le point d'articulation pivotant D de l'élément de siège avant est guidé sur un levier oscillant (8), dans un guide à coulisse ou dans un guide à cames (20), le point d'articulation D effectuant un mouvement de pivotement (flèche 14) dirigé vers le haut lors de la contrainte de l'élément de dos (7).

8. Dispositif selon l'une ou plusieurs des revendications précédentes,
caractérisé en ce que le bâti (2) est constitué d'un chapeau de base (17) qui est agencé au centre au-dessous de l'élément de dos (5) et fait saillie au-delà de la zone arrière de la chaise, et en ce qu'une fourche (16) en forme d'étrier part du point d'articulation arrière (18) du chapeau de base (17) vers les deux points d'articulation A latéraux et fixes sur l'élément de dos (7).
